# FASCICULE DE BREVET EUROPEEN

(11) **EP 1 201 318 B1**
(45) Date de publication et mention de la délivrance du brevet: **05.03.2008**
(21) Numéro de dépôt: 01402679.3
(22) Date de dépôt: 17.10.2001
(51) Int. Cl.: B05B 11/00, B65D 83/14, B65D 83/20

(54) **Ensemble de distribution destiné à la distribution extemporanée de deux produits**
Abgabeeinheit für die gleichzeitige Abgabe von zwei Produkten
Dispensing assembly for the simultaneous distribution of two products

(30) Priorité: 20.10.2000 FR 0013462
(43) Date de publication de la demande: 02.05.2002
(73) Titulaire: L'ORÉAL, 75008 Paris (FR)
(72) Inventeur: Lasserre, Pierre-André, 93470 Coubron (FR); Sanchez, Marcel, 93600 Aulnay-sous-Bois (FR); Dalsant, Giuseppe, 38042 Baselga Pine (IT)
(74) Mandataire: Tanty, François

(56) Documents cités:
- DE-A- 10 009 233

## Description

La présente invention concerne la distribution de deux produits à mélanger extemporanément, et plus particulièrement mais non exclusivement, deux produits de coloration pour les cheveux.

On connaît de nombreux dispositifs permettant le mélange extemporané de deux produits stockés séparément.

Ainsi, on connaît par la demande de brevet français FR-A-2 732 245 un ensemble de distribution comportant un corps et un bouton-poussoir mobile par rapport à ce corps pour provoquer la distribution simultanée et séparée de deux produits à partir de deux récipients dans lesquels ces produits sont stockés séparément, chaque récipient étant pourvu d'une valve comportant une tige creuse d'actionnement dont l'enfoncement provoque la distribution du produit.

Une difficulté avec certains ensembles de distribution connus provient du fait que les tiges d'actionnement peuvent avoir des extrémités supérieures qui ne sont pas situées exactement au même niveau compte tenu des tolérances de fabrication, ce qui entraîne un risque de distribution non simultanée des produits.

Il existe par ailleurs un besoin pour disposer d'un ensemble de distribution qui puisse être modifié aisément avec réutilisation d'un grand nombre de composants constitutifs lorsque la nature des produits à distribuer change, afin de pouvoir bénéficier d'une économie d'échelle dans la fabrication de ceux-ci.

D'autres ensembles de distribution ont été proposés, n'offrant toutefois pas entière satisfaction.

A titre d'exemple, on peut citer le brevet US 3,236,457, les demandes de brevet européen EP-A-0 313 414, EP-A-0 427 609 ou EP-A 0 243 667, le brevet britannique GB 1,163,978 ou encore les demandes de brevet français FR-A-2 598 392 et FR-A-1 413 164.

En particulier, DE 100 09 233 A1 (correspondant au préambule de la revendication indépendante) décrit un ensemble de distribution qui, pour éviter une distribution non simultanée du produit, prévoit une vanne recevant les produits des deux récipients, et qui ne s'ouvre qu'après enfoncement des deux tiges creuses.

L'invention a pour objet un nouvel ensemble de distribution qui remédie notamment à l'inconvénient rappelé au début.

Ce nouvel ensemble de distribution est du type comportant un corps et un élément d'actionnement mobile par rapport à ce corps pour provoquer la distribution simultanée de deux produits à l'état mélangé ou séparé, à partir de deux récipients dans lesquels ces produits sont stockés séparément. Chaque récipient est pourvu d'une pompe ou d'une valve comportant une tige creuse d'actionnement. L'enfoncement d'une telle tige creuse provoque la distribution du produit.

L'ensemble de distribution selon l'invention, qui est définie dans la revendication indépendante, se caractérise par le fait que l'élément d'actionnement, comporte au moins un canal intérieur, permettant l'écoulement des produits vers un embout de distribution.

L'invention permet un fonctionnement satisfaisant malgré d'éventuelles différences de niveau entre les extrémités supérieures des tiges d'actionnement.

En outre, la manière dont les produits sont amenés à l'élément d'actionnement, à l'état séparé ou mélangé, peut être modifiée aisément en changeant simplement la structure de l'organe intermédiaire.

Dans une réalisation préférée, l'élément d'actionnement est articulé.

L'organe intermédiaire comporte avantageusement un conduit de sortie par lequel sortent les produits à l'état séparé ou mélangé et l'élément d'actionnement comporte avantageusement une embouchure apte à recevoir ce conduit de sortie.

Le conduit de sortie et l'embouchure précitée forment avantageusement une liaison non étanche lorsque l'élément d'actionnement est au repos, ce qui permet de réduire les risques de coincement et d'auto-fonctionnement.

Le conduit de sortie peut être reçu dans l'embouchure de l'élément d'actionnement avec une possibilité de débattement angulaire autour d'au moins un axe géométrique, voire avec une possibilité de débattement angulaire autour de deux axes géométriques perpendiculaires. Une telle disposition autorise des tolérances de fabrication relativement larges quant au niveau des extrémités supérieures des tiges d'actionnement.

Dans une réalisation particulière, le corps de l'ensemble de distribution comporte des pattes intérieures aptes à s'encliqueter sur des collerettes formées sur les récipients.

Dans une réalisation particulière, l'élément d'actionnement est fixé par encliquetage sur le corps.

Plus particulièrement, le corps de l'ensemble de distribution peut comporter une fente et l'élément d'actionnement peut comporter à une extrémité une dent apte à s'encliqueter dans cette fente.

La fente précitée est avantageusement disposée en retrait d'une paroi contre laquelle est apte à venir en butée l'élément d'actionnement lorsqu'il est déplacé dans une direction opposée à celle provoquant la distribution, cette paroi empêchant l'utilisateur de relever l'élément d'actionnement suffisamment pour pouvoir accéder à l'organe intermédiaire.

Lorsque l'élément d'actionnement est pivotant, ce dernier présente avantageusement, lorsqu'observé de profil dans l'axe géométrique de pivotement, une forme générale de r.

L'élément d'actionnement peut être rigide. Ainsi, l'élément d'actionnement peut comporter au moins une nervure de rigidification sur un côté intérieur, auquel cas le corps de l'ensemble de distribution peut comporter un évidement permettant d'accueillir cette nervure de rigidification lorsque l'élément d'actionnement est déplacé vers sa position de distribution.

L'élément d'actionnement peut comporter un élément de fixation servant au montage d'un embout de distribution rapporté.

Cet embout de distribution peut être fixé sur l'élément d'actionnement par vissage.

En variante, l'embout de distribution peut être fixé sur l'élément d'actionnement par encliquetage, avec une possibilité de rotation autour d'un axe.

L'embout de distribution peut être droit ou coudé, selon que la distribution s'effectue tête en bas ou tête en haut.

L'extrémité libre de l'embout de distribution peut être biseautée, afin par exemple de pénétrer plus facilement dans les cheveux pour former une raie.

L'élément d'actionnement peut comporter un brise-jet, notamment lorsque les produits doivent être mélangés avant d'être distribués, ce qui permet d'homogénéiser davantage le mélange.

Dans une réalisation particulière, l'organe intermédiaire comporte une partie tubulaire allongée, fermée au moins à une extrémité par une buse dont l'orifice de sortie est bouché. L'utilisation d'une buse pour boucher la partie tubulaire allongée permet de bénéficier de la large disponibilité des buses et de leur faible coût, et évite d'avoir à fabriquer un bouchon spécifique.

L'ensemble de distribution peut comporter au moins un élément de verrouillage mobile entre une position de verrouillage et une position de distribution et permettant d'empêcher, lorsqu'il est dans la position de verrouillage, un déplacement de l'élément d'actionnement suffisant pour provoquer la distribution.

Un tel élément de verrouillage permet d'éviter les risques accidentels de distribution de produit pendant le transport.

Dans une réalisation particulière, l'élément de verrouillage peut tourner par rapport à l'élément d'actionnement, étant solidaire de l'embout de distribution et apte à venir en appui sur le corps de l'ensemble de distribution en position de verrouillage.

Toujours dans une réalisation particulière, l'organe intermédiaire comporte au moins une nervure longitudinale de rigidification.

Le corps de l'ensemble de distribution peut comporter à sa partie supérieure des éléments de fermeture rapportés, mis en place après introduction de l'organe intermédiaire dans le corps de l'ensemble de distribution, pour maintenir celui-ci à l'intérieur.

Dans une réalisation particulière, le corps de l'ensemble de distribution comporte des portées tubulaires définissant des logements destinés à recevoir les récipients et ces portées comportent des gorges dans lesquelles est reçu l'organe intermédiaire.

Avantageusement, l'organe intermédiaire comporte au moins une nervure s'engageant entre ces portées à l'extérieur des logements et permettant le centrage de l'organe intermédiaire à l'intérieur du corps de l'ensemble de distribution.

L'organe intermédiaire peut être maintenu avec un jeu sensible dans le corps de l'ensemble de distribution lorsque l'élément d'actionnement n'est pas manoeuvré et que l'ensemble de distribution est en attente d'être monté sur les récipients.

L'organe intermédiaire peut être agencé pour canaliser séparément les produits jusqu'à l'élément d'actionnement.

L'élément d'actionnement peut alors être agencé pour canaliser séparément les produits jusqu'à l'embout de distribution.

L'organe intermédiaire peut aussi, en variante, être agencé pour permettre le mélange des produits avant que ces derniers ne gagnent l'élément d'actionnement.

L'embout de distribution peut comporter un élément mélangeur destiné à favoriser le mélange des composants. Un tel élément mélangeur peut être agencé pour forcer les composants à se déplacer dans une direction non purement axiale, par exemple selon un trajet comportant une ou plusieurs portions généralement hélicoïdales.

L'élément mélangeur peut comporter une succession de parties identiques, traversées successivement par le produit. L'élément mélangeur peut être réalisé hors de l'embout de distribution, et être immobilisé axialement à l'intérieur de celui-ci par butée à une extrémité sur un épaulement de l'embout et par butée à l'autre extrémité contre la partie de l'élément d'actionnement sur laquelle l'embout est monté.

Lorsque l'élément d'actionnement n'est pas suffisamment déplacé par l'utilisateur, il y a un risque que seulement l'une des valves de distribution soit actionnée. Pour réduire ce risque, l'ensemble de distribution peut être agencé de telle sorte que le déplacement de l'élément d'actionnement au-delà d'une course prédéterminée produise un clic sonore, perceptible par l'utilisateur. Ainsi, ce dernier sait qu'il a suffisamment actionné l'élément d'actionnement lorsqu'il entend ce clic sonore.

Dans une réalisation particulière, l'ensemble de distribution comporte au moins une patte élastiquement déformable qui est déformée dans un sens lorsque l'élément d'actionnement est déplacé jusqu'à un certain seuil à partir d'une position initiale de repos et qui se déforme dans l'autre sens lorsque l'élément d'actionnement a franchi le seuil précité. Une telle patte peut être réalisée avec le corps de l'ensemble de distribution, par exemple.

Dans une réalisation particulière, le corps de l'ensemble de distribution comporte deux pattes aptes à être déformées par le déplacement de l'élément d'actionnement, en vue de générer un clic sonore.

La ou les pattes précitées peuvent se raccorder à une portion de paroi généralement plane du corps et être disposées de manière à se déformer hors du plan de cette portion de paroi, lors du déplacement de l'élément d'actionnement. Une dimension de la ou desdites pattes peut décroître en direction de l'extrémité libre de chaque patte.

Dans une réalisation particulière, deux pattes étant réalisées sur le corps de l'ensemble de distribution afin de produire un clic sonore lors du déplacement de l'élément d'actionnement, ce dernier comporte deux nervures aptes à venir appuyer sur lesdites pattes. Ces nervures peuvent être utiles pour rigidifier l'élément d'actionnement, notamment lorsque ce dernier présente une forme générale en r lorsqu'observé de profil.

L'invention a encore pour objet un dispositif de distribution comportant un ensemble de distribution tel que défini plus haut et deux récipients sur lesquels est fixé l'ensemble de distribution.

Les récipients contiennent par exemple des produits liquides ou pâteux à mélanger extemporanément.

Les récipients peuvent être pressurisés. Les récipients peuvent être munis de valves et la tige d'actionnement de chaque récipient peut présenter une extrémité supérieure dont le positionnement axial est connu avec une tolérance supérieure ou égale à 0,2 mm, voire supérieure ou égale à 0,3 mm.

L'invention sera mieux comprise à la lecture de la description détaillée qui va suivre, d'exemples de réalisation non limitatifs de l'invention, et à l'examen du dessin annexé, sur lequel :
- la figure 1 est une vue schématique en perspective d'un dispositif de distribution équipé d'un ensemble de distribution conforme à un premier exemple de mise en oeuvre de l'invention,
- la figure 2 représente isolément en perspective un embout de distribution, droit, destiné à équiper le dispositif de la figure 1,
- la figure 3 est une vue en perspective représentant un embout de distribution coudé,
- la figure 4 est une coupe de l'ensemble de distribution de la figure 1 dans un plan contenant les axes des tiges d'actionnement, les récipients n'étant pas représentés,
- la figure 5 représente isolément un élément de fermeture du corps de l'ensemble de distribution de la figure 1,
- la figure 6 représente isolément et en vue de dessous l'élément d'actionnement du dispositif de distribution de la figure 1,
- les figures 7 et 8 sont des coupes prises dans un plan médian perpendiculaire à celui de la figure 4, représentant respectivement l'ensemble de distribution lorsque l'élément d'actionnement est au repos et après qu'il ait été manoeuvré pour provoquer la distribution du produit,
- la figure 9 représente isolément l'organe intermédiaire,
- les figures 10 et 11 représentent des détails de la figure 9,
- la figure 12 représente isolément, en vue de dessous, le corps de l'ensemble de distribution de la figure 1,
- la figure 13 est une coupe selon le trait XIII-XIII de la figure 12,
- la figure 14 est une vue de côté de l'élément d'actionnement représenté isolément,
- la figure 15 est une coupe selon le trait de coupe XV-XV de la figure 6,
- la figure 16 est une coupe dans un plan médian de l'élément d'actionnement,
- la figure 17 représente un organe intermédiaire conforme à une variante de mise en oeuvre de l'invention,
- la figure 18 représente un embout de distribution conforme à une variante de mise en oeuvre de l'invention,
- la figure 19 représente isolément la partie supérieure d'un récipient,
- la figure 20 représente en coupe l'élément d'actionnement et l'embout de distribution, selon une variante de mise en oeuvre de l'invention,
- la figure 21 est une vue en élévation du corps de l'ensemble de distribution, selon une variante de mise en oeuvre de l'invention,
- la figure 22 représente, à échelle agrandie, le détail XXII de la figure 21, et
- la figure 23 représente isolément, en perspective, l'élément mélangeur de la figure 20.

On a représenté sur la figure 1 un dispositif de distribution 1 comprenant un ensemble de distribution 2 monté sur deux récipients 3 et 4 contenant des produits à mélanger extemporanément.

L'ensemble de distribution 2 comporte un corps 5 et un élément d'actionnement 6 pourvu d'un élément de fixation 7 servant au montage d'un embout de distribution, droit 8 tel que représenté sur la figure 2 ou coudé 9 tel que représenté sur la figure 3.

L'ensemble de distribution est représenté en coupe sur la figure 4 et l'on voit sur celle-ci que le corps 5 loge un organe intermédiaire 10 dont le rôle sera précisé plus loin. L'organe intermédiaire 10 et l'élément d'actionnement 6 sont distincts, étant réalisés séparément.

Le corps 5 est fermé en partie supérieure au moyen d'éléments de fermeture 11 représentés isolément sur la figure 5, agencés pour s'encliqueter dans des ouvertures correspondantes du corps 5.

Chaque récipient 3 ou 4 est dans l'exemple de réalisation décrit du type aérosol pressurisé et comporte une valve pourvue d'une tige d'actionnement 15, comme on peut le voir sur la figure 19.

La valve est maintenue par sertissage sur une collerette 16' du récipient.

La hauteur de l'extrémité supérieure 17 de la tige d'actionnement 15 est connue avec une tolérance de l'ordre de 0,3 mm dans l'exemple de réalisation décrit.

La tige d'actionnement 15 est creuse et la distribution de produit s'effectue, lorsque la tige d'actionnement est enfoncée, au travers de celle-ci.

Le corps 5 comporte des portées tubulaires 16 fendues inférieurement pour former des pattes 17 élastiques pourvues sur leur surface radialement intérieure chacune d'une dent 18 apte à s'encliqueter derrière une collerette 16' du récipient correspondant.

Les portées tubulaires 16 sont également pourvues sur leur surface radialement intérieure de nervures axiales 19 dont l'extrémité inférieure 20 sert de butée de fin de course d'insertion des récipients 3 ou 4 dans le corps 5 de l'ensemble de distribution.

Les portées tubulaires 16 sont pourvues en partie supérieure chacune d'une gorge 22 permettant le passage de l'organe intermédiaire 10, comme cela sera précisé plus loin.

Le corps 5 comporte une jupe extérieure 25 venant recouvrir par sa partie inférieure toute la partie supérieure non cylindrique 26 des récipients 3 ou 4.

Le corps 5 comporte une patte intérieure 26 que l'on peut voir sur les figures 7 et 8, traversée par une fente 27 que l'on peut voir sur la figure 12, et l'élément d'actionnement 6 comporte une extrémité 28 pourvue d'une dent 29 apte à s'encliqueter dans la fente 27, le montage autorisant une possibilité de pivotement de l'élément d'actionnement 6 autour d'un axe géométrique de rotation perpendiculaire au plan de coupe des figures 7 et 8.

Le corps 5 présente un passage 30 pour l'élément d'actionnement 6, ce passage 30 étant situé du côté opposé à la patte 26, laquelle se situe en retrait d'une paroi 35 constituant une butée empêchant de déplacer l'élément d'actionnement 6 dans le sens inverse de celui provoquant la distribution, interdisant ainsi à l'utilisateur d'accéder à l'organe intermédiaire 10.

L'élément d'actionnement 6 est rigide et présente lorsqu'observé de profil comme sur les figures 7et 8, une forme générale en Γ.

L'élément d'actionnement 6 comporte, sur son côté intérieur, comme on peut le voir sur les figures 6 et 14 à 16, des nervures de rigidification.

Plus particulièrement, l'élément d'actionnement 6 comporte deux nervures de rigidification latéralement extrêmes 40 ainsi que deux nervures de rigidification intérieures 41.

Le corps 5 présente deux évidements 42 permettant d'accueillir les nervures 41, comme on peut le voir sur les figures 8, 12 et 13.

L'élément de fixation 7 est réalisé d'un seul tenant avec l'élément d'actionnement 6, comme on peut le voir sur la figure 16.

L'élément de fixation 7 est constitué dans l'exemple de réalisation décrit par une cheminée d'axe X, pourvue d'un filetage 44.

Cette cheminée est prolongée inférieurement par une embouchure 45, également d'axe X.

Un brise-jet 46 est réalisé d'un seul tenant avec l'élément d'actionnement 6, au fond de l'embouchure 45.

L'organe intermédiaire 10 comporte, comme on peut le voir plus particulièrement sur la figure 9, une partie tubulaire allongée 47, d'axe Y, ouverte à une extrémité 48, deux embouts 49 communiquant avec l'intérieur de la partie allongée 47 et un conduit de sortie 50 d'axe Z perpendiculaire à l'axe Y, situé dans un plan médian à égale distance des embouts 49.

L'organe intermédiaire 10 comporte inférieurement, du même côté que les embouts 49, une nervure de rigidification 51 centrale, dont les extrémités 51' sont espacées des embouts 49 et deux nervures longitudinales 52 s'étendant chacune sur toute la longueur de l'organe intermédiaire 10.

Les axes W des embouts 49 sont perpendiculaires à l'axe Y.

L'extrémité supérieure 55 de l'embout 49 est arrondie, comme on peut le voir sur la figure 9.

Chaque embout 49 présente une première portion 56 de sa surface intérieure qui est conique et se raccorde à son sommet à un épaulement 57 contre lequel peut venir en appui l'extrémité supérieure 17 de la tige d'actionnement 15 du récipient correspondant.

La partie tubulaire allongée 47 de l'organe intermédiaire 10 est fermée à l'extrémité 48 au moyen d'une buse 60 dont l'orifice de sortie est bouché, comme on peut le voir sur la figure 4.

Lorsque l'organe intermédiaire 10 est en place dans le corps 5, les embouts 49 viennent se positionner au centre des portées tubulaires respectives 16, la partie tubulaire allongée 47 étant reçue dans les gorges 22 réalisées en partie supérieure de ces portées tubulaires 16, la nervure centrale 51 participant au centrage de l'organe intermédiaire 10 dans le corps 5 en pouvant prendre appui par les extrémités 51' contre les portées tubulaires 16.

Compte tenu de la forme intérieure des embouts 49, ces derniers sont simplement posés sur les tiges d'actionnement 15 lorsque l'élément d'actionnement 6 est au repos, les tiges d'actionnement 15 ne s'ajustant de manière étanche dans les embouts 49 que lorsque l'élément d'actionnement 6 est enfoncé et provoque l'enfoncement de l'organe intermédiaire dans le corps 5.

On remarquera que l'extrémité arrondie 55 de l'embout 50 est reçue dans l'embouchure 45 avec une possibilité de débattement angulaire autour de deux axes perpendiculaires, à savoir un axe parallèle à l'axe Y et une perpendiculaire au plan défini par les axes Y et Z.

Cette liaison, un peu à la manière d'une rotule, permet à l'organe intermédiaire de compenser une éventuelle différence de niveau entre les extrémités supérieures 17 des tiges d'actionnement 15 des récipients.

L'ensemble de distribution 2 est mis en place sur les récipients 3 et 4 alors que l'organe intermédiaire 10 est à l'intérieur du corps 5 et l'élément d'actionnement 6 en place.

L'ensemble de distribution 2 peut se fixer en étant descendu sur les récipients 3 et 4 accolés, jusqu'à encliquetage des collerettes 16' des récipients à l'intérieur des portées tubulaires 16.

Le dispositif de distribution 1 s'utilise de la manière suivante.

L'utilisateur visse sur l'élément de fixation 7 un embout de distribution 8 ou 9 selon que le dispositif est destiné à être utilisé tête en bas ou tête en haut.

On remarquera que l'embout de distribution 8 présente une extrémité libre 70 biseautée, ce qui facilite la formation d'une raie dans les cheveux.

Pour provoquer la distribution, l'utilisateur appuie sur l'élément d'actionnement 6 dans le sens de la flèche U de la figure 8.

La manoeuvre de l'élément d'actionnement 6 provoque l'enfoncement de l'organe intermédiaire 10 et l'ouverture des valves des récipients 3 et 4.

Les produits délivrés par ces derniers se mélangent à l'intérieur de la partie tubulaire 47 en arrivant au pied du conduit de sortie 50.

Le mélange atteint ensuite l'embout de distribution 8 ou 9 pour être distribué sur les cheveux par exemple.

Pour éviter un mélange des produits contenus dans les récipients 3 et 4 à l'intérieur de l'organe intermédiaire 10, on peut utiliser un organe intermédiaire 10' représenté sur la figure 17, qui diffère de celui représenté à la figure 9 par le fait que la partie tubulaire allongée 47' est ouverte à ses deux extrémités axiales et par le fait qu'il comporte intérieurement une cloison 71 définissant à l'intérieur du conduit de sortie 50 deux canaux séparés 72 et 73.

Ainsi, les produits ne se mélangent qu'à l'arrivée dans l'embout de distribution 8 ou 9, ce qui permet dans le cas de l'utilisation de certains produits, d'éviter les risques de colmatage.

Les deux extrémités de la partie tubulaire allongée 47' sont fermées par des buses telles que la buse 60 de l'exemple de réalisation précédent.

L'élément d'actionnement et l'embout de distribution peuvent comporter intérieurement des cloisons permettant d'acheminer les deux produits sans les mélanger jusqu'à l'orifice de sortie de l'embout de distribution.

Pour empêcher un fonctionnement accidentel du dispositif, on peut munir celui-ci d'un élément de verrouillage permettant d'interdire l'enfoncement de l'élément d'actionnement 6 en position de verrouillage.

On a représenté sur la figure 18 un embout de distribution droit 8' qui diffère de celui représenté à la figure 2 par le fait qu'il comporte à sa base deux ailettes 80 diamétralement opposées et par le fait qu'il comporte intérieurement un bourrelet annulaire 81 agencé pour se fixer par encliquetage sur un élément de fixation similaire à l'élément de fixation 7 précédemment décrit, le filetage 44 étant toutefois remplacé par des reliefs d'encliquetage.

Ainsi, l'embout de distribution 8 peut tourner autour de l'axe X entre une position de distribution dans laquelle les ailettes 80 se situent dans le prolongement de la partie supérieure de l'élément d'actionnement et ne gênent pas l'enfoncement de celui-ci et une position de verrouillage dans laquelle les ailettes 80 sont aptes à prendre appui sur la paroi supérieure du corps 5 de part et d'autre de l'élément d'actionnement et empêchant l'enfoncement de ce dernier.

L'embout de distribution peut recevoir un élément mélangeur destiné à favoriser le mélange des composants.

A titre d'exemple, on a représenté à la figure 20, un embout de distribution 8" vissé sur un élément d'actionnement 6 identique à celui précédemment décrit en référence à la figure 16. Un élément mélangeur 100 représenté isolément à la figure 23 est disposé à l'intérieur de l'embout 8". L'élément mélangeur 100 comporte une succession de sous-éléments 100a et 100b, qui forcent chacun les composants gagnant l'embout de distribution 8" à effectuer un trajet non rectiligne. Un tel trajet est sensiblement hélicoïdal, dans l'exemple représenté.

L'élément mélangeur 100 prend appui à son extrémité supérieure contre un épaulement 85 de l'embout 8" et à son extrémité inférieure contre le bord supérieur de l'élément de fixation 7. L'embout 8" comporte à sa base une bride annulaire 86 venant prendre appui contre l'élément d'actionnement 6 et une pluralité de nervures axiales 87, destinées à faciliter la préhension de l'embout de distribution 8" lors de son vissage sur l'élément d'actionnement 6.

On a représenté sur les figures 21 et 22 un corps 5' conforme à une variante de réalisation.

Le corps 5' diffère du corps 5 précédemment décrit par le fait que les évidements 42, destinés à accueillir les nervures 41, sont remplacés par des évidements 42' dont la forme est telle qu'ils définissent des pattes 120 destinées à être déformées élastiquement lorsque l'utilisateur appuie sur l'élément d'actionnement 6, de façon à générer un clic sonore signalant à l'utilisateur que celui-ci a appuyé suffisamment sur l'élément d'actionnement 6. Dans l'exemple de réalisation illustré, chaque patte 120 se raccorde à une portion de paroi 121 généralement plane, et présente une extrémité libre 122 qui se situe sur le trajet des nervures 41 lorsque l'élément d'actionnement 6 est déplacé. Ainsi, les pattes 120 sont déformées vers l'intérieur du corps 5' hors du plan de la portion de paroi 121 lorsque l'élément d'actionnement 6 est enfoncé jusqu'à un certain seuil. Lorsque l'élément d'actionnement 6 est déplacé au-delà dudit seuil, les pattes 120 tendent à retourner par élasticité à leur forme initiale, ce qui génère un clic sonore.

On remarquera à l'examen de la figure 22 que la largeur des pattes 120, mesurée parallèlement au plan de cette figure, décroît en direction de leur extrémité libre 122. On remarquera également que les pattes 120 sont orientées en oblique par rapport à un axe médian M de la portion de paroi 121. L'épaisseur des pattes 120, mesurée perpendiculairement au plan de la figure 22, est sensiblement égale à celle de la portion de paroi 121, de sorte que la déformation des pattes 120 sous l'effet du déplacement de l'élément d'actionnement 6 s'accompagne d'une légère déformation de la portion de paroi 121, tendant à renforcer l'intensité sonore du clic émis.

Bien entendu, l'invention n'est pas limitée aux exemples de réalisation qui viennent d'être donnés , pourvu qu'on reste dans son cadre tel que défini par les revendications qui suivent.

En particulier, on peut réaliser différemment l'embout de distribution et l'élément de verrouillage.

On peut encore remplacer les récipients pressurisés à valve par des récipients à pompe.

## Revendications

1. Ensemble de distribution (2) comportant un corps (5 ; 5') et un élément d'actionnement (6) mobile par rapport à ce corps pour provoquer la distribution simultanée de deux produits à l'état mélangé ou séparé, à partir de deux récipients (3,4) dans lesquels ces produits sont stockés séparément, chaque récipient étant pourvu d'une pompe ou d'une valve comportant une tige creuse d'actionnement (15) dont l'enfoncement provoque la distribution du produit, cet ensemble de distribution comportant un organe intermédiaire (10;10') distinct de l'élément d'actionnement et comprenant deux embouts (49) aptes à s'engager respectivement sur les deux tiges d'actionnement des récipients et l'élément d'actionnement (6) et l'organe intermédiaire (10;10') étant agencés pour coopérer au moins lors de la manoeuvre de l'élément d'actionnement de manière à permettre le passage des produits provenant des récipients vers l'élément d'actionnement, **caractérisé en ce que** l'élément d'actionnement comporte au moins un canal intérieur permettant l'écoulement des produits vers un embout de distribution (8;8',9).

2. Ensemble selon la revendication 1, **caractérisé par le fait que** l'élément d'actionnement (6) est articulé.

3. Ensemble selon l'une des revendications 1 et 2, **caractérisé par le fait que** l'organe intermédiaire comporte un conduit de sortie (50) par lequel sortent les produits à l'état séparé ou mélangé, et **par le fait que** l'élément d'actionnement comporte une embouchure (45) apte à recevoir ce conduit de sortie.

4. Ensemble selon la revendication précédente, **caractérisé par le fait que** le conduit de sortie et l'embouchure forment une liaison non étanche lorsque l'élément d'actionnement est au repos.

5. Ensemble selon l'une des deux revendications immédiatement précédentes, **caractérisé par le fait que** le conduit de sortie (50) est reçu dans l'embouchure (45) de l'élément d'actionnement avec une possibilité de débattement angulaire autour d'au moins un axe géométrique

6. Ensemble selon la revendication 5, **caractérisé par le fait que** le conduit de sortie (50) est reçu dans l'embouchure (45) de l'élément d'actionnement avec une possibilité de débattement angulaire autour de deux axes géométriques perpendiculaires.

7. Ensemble selon l'une quelconque des revendications précédentes, **caractérisé par le fait que** le corps de l'ensemble de distribution comporte des pattes intérieures (17) aptes à s'encliqueter sur des collerettes (16') formées sur les récipients.

8. Ensemble selon l'une quelconque des revendications précédentes, **caractérisé par le fait que** l'élément d'actionnement (6) est fixé par encliquetage sur le corps (5).

9. Ensemble selon la revendication précédente, **caractérisé par le fait que** le corps de l'ensemble de distribution comporte une fente (27) et **par le fait que** l'élément d'actionnement comporte à une extrémité une dent (29) apte à s'encliqueter dans cette fente.

10. Ensemble selon la revendication précédente, **caractérisé par le fait que** la fente est disposée en retrait d'une paroi (35) contre laquelle est apte à venir en butée l'élément d'actionnement lorsqu'il est déplacé dans une direction opposée à celle provoquant la distribution, cette paroi empêchant l'utilisateur de relever l'élément d'actionnement suffisamment pour pouvoir accéder à l'organe intermédiaire.

11. Ensemble selon l'une quelconque des revendications précédentes, **caractérisé par le fait que** l'élément d'actionnement (6) est pivotant et lorsqu'observé dans l'axe géométrique de pivotement, présente de profil une forme générale de Γ.

12. Ensemble selon l'une quelconque des revendications précédentes, **caractérisé par le fait que** l'élément d'actionnement est rigide.

13. Ensemble selon la revendication précédente, **caractérisé par le fait que** l'élément d'actionnement comporte au moins une nervure de rigidification (41) sur un côté intérieur, et **par le fait que** le corps de l'ensemble de distribution comporte un évidement (42) permettant d'accueillir cette nervure de rigidification lorsque l'élément d'actionnement est déplacé vers sa position de distribution.

14. Ensemble selon l'une quelconque des revendications précédentes, **caractérisé par le fait que** l'élément d'actionnement comporte un élément de fixation (7) servant au montage d'un embout de distribution rapporté (8,9).

15. Ensemble selon la revendication précédente, **caractérisé par le fait que** l'embout de distribution (8,9) est fixé sur l'élément d'actionnement par vissage.

16. Ensemble selon la revendication 14, **caractérisé par le fait que** l'embout de distribution (8) est fixé sur l'élément d'actionnement par encliquetage, avec possibilité de rotation autour d'un axe.

17. Ensemble selon l'une quelconque des revendications précédentes,
**caractérisé par le fait que** l'embout de distribution (8,8') est droit.

18. Ensemble selon l'une quelconque des revendications 1 à 16, **caractérisé par le fait que** l'embout de distribution (9) est coudé.

19. Ensemble de distribution selon l'une quelconque des revendications précédentes, **caractérisé par le fait que** l'extrémité libre (70) de l'embout de distribution (8,8') est biseautée.

20. Ensemble de distribution selon l'une quelconque des revendications précédentes, **caractérisé par le fait que** l'élément d'actionnement comporte un brise-jet (46).

21. Ensemble selon l'une quelconque des revendications précédentes, **caractérisé par le fait que** l'organe intermédiaire (10;10') comporte une partie tubulaire allongée (47;47'), fermée au moins à une extrémité par une buse (60) dont l'orifice de sortie est bouché.

22. Ensemble de distribution selon l'une quelconque des revendications précédentes, **caractérisé par le fait qu'**il comporte au moins un élément de verrouillage (80) mobile entre une position de verrouillage et une position de distribution et permettant d'empêcher lorsqu'il est dans la position de verrouillage un déplacement de l'élément d'actionnement suffisant pour provoquer la distribution.

23. Ensemble selon la revendication précédente, **caractérisé par le fait que** l'élément de verrouillage peut tourner par rapport à l'élément d'actionnement, étant solidaire de l'embout de distribution et apte à venir en appui sur le corps de l'ensemble de distribution en position de verrouillage.

24. Ensemble selon l'une quelconque des revendications précédentes, **caractérisé par le fait que** l'organe intermédiaire comporte au moins une nervure longitudinale (51) de rigidification.

25. Ensemble selon l'une quelconque des revendications précédentes, **caractérisé par le fait que** le corps de l'ensemble de distribution comporte à sa partie supérieure des éléments de fermeture rapportés (11), mis en place après introduction de l'organe intermédiaire dans le corps de l'ensemble de distribution pour maintenir celui-ci à l'intérieur.

26. Ensemble selon l'une quelconque des revendications précédentes, **caractérisé par le fait que** le corps de l'ensemble de distribution comporte des portées tubulaires (16) définissant des logements destinés à recevoir les récipients et **par le fait que** ces portées comportent des gorges (22) dans lesquelles est reçu l'organe intermédiaire.

27. Ensemble selon la revendication précédente, **caractérisé par le fait que** l'organe intermédiaire comporte au moins une nervure (51) s'engageant entre les portées à l'extérieur des logements et permettant le centrage de l'organe intermédiaire à l'intérieur du corps de l'ensemble de distribution.

28. Ensemble selon l'une quelconque des revendications précédentes, **caractérisé par le fait que** l'organe intermédiaire est maintenu avec un jeu sensible dans le corps de l'ensemble de distribution lorsque l'élément d'actionnement n'est pas manoeuvré et que l'ensemble de distribution est en attente d'être monté sur les récipients.

29. Ensemble selon l'une quelconque des revendications précédentes, **caractérisé par le fait que** l'organe intermédiaire est agencé pour canaliser séparément les produits jusqu'à l'élément d'actionnement.

30. Ensemble selon la revendication précédente, **caractérisé par le fait que** le l'élément d'actionnement est agencé pour canaliser séparément les produits jusqu'à l'embout de distribution.

31. Ensemble selon l'une quelconque des revendications 1 à 28, **caractérisé par le fait que** l'organe intermédiaire est agencé pour permettre le mélange des produits avant que ces derniers ne gagnent l'élément d'actionnement.

32. Ensemble selon l'une quelconque des revendications précédentes, **caractérisé par le fait que** l'embout de distribution comporte un élément mélangeur (100) destiné à favoriser le mélange des composants.

33. Ensemble selon la revendication précédente, **caractérisé par le fait que** ledit élément mélangeur (100) est agencé pour forcer les composants à se déplacer dans une direction non purement axiale.

34. Ensemble selon la revendication précédente, **caractérisé par le fait que** l'élément mélangeur (100) est agencé pour forcer les composants à se déplacer selon un trajet comportant une ou plusieurs portions généralement hélicoïdales.

35. Ensemble selon l'une quelconque des revendications 32 à 34, **caractérisé par le fait que** l'élément mélangeur (100) comporte une succession de parties (100a, 100b) identiques, traversées successivement par le produit.

36. Ensemble selon l'une quelconque des revendications 32 à 35, **caractérisé par le fait que** l'élément mélangeur (100) est réalisé hors de l'embout de distribution et est immobilisé axialement à l'intérieur de celui-ci par butée à une extrémité sur un épaulement (85) et à l'autre extrémité contre une partie de l'élément d'actionnement sur laquelle l'embout de distribution est monté.

37. Ensemble selon l'une quelconque des revendications précédentes, **caractérisé par le fait qu'**il est agencé de telle sorte que le déplacement de l'élément d'actionnement au-delà d'une course prédéterminée produise un clic sonore, perceptible par l'utilisateur.

38. Ensemble selon la revendication précédente, **caractérisé par le fait qu'**il comporte au moins une patte (120) élastiquement déformable qui est déformée dans un sens lorsque l'élément d'actionnement est déplacé jusqu'à un certain seuil à partir d'une position initiale de repos et se déforme dans l'autre sens lorsque l'élément d'actionnement a franchi le seuil précité.

39. Ensemble selon l'une des revendications 37 et 38, **caractérisé par le fait qu'**il comporte au moins une patte (120) réalisée sur le corps (5') en vue d'émettre un clic sonore lorsque l'élément d'actionnement est déplacé pour distribuer du produit.

40. Ensemble selon la revendication précédente, **caractérisé par le fait que** le corps comporte deux pattes (120) aptes à être déformées par le déplacement de l'élément d'actionnement (6).

41. Ensemble selon l'une des revendications 39 et 40, **caractérisé par le fait que** la ou les pattes précitées (120) se raccordent à une portion de paroi (121) généralement plane et sont disposées de manière à se déformer hors du plan de cette portion de paroi (121) lors du déplacement de l'élément d'actionnement.

42. Ensemble selon la revendication précédente, **caractérisé par le fait qu'**une dimension de la ou desdites pattes décroît en direction de l'extrémité libre de chaque patte.

43. Ensemble selon l'une quelconque des revendications 38 à 42, **caractérisé par le fait que** deux pattes (120) sont réalisées sur le corps (5') afin de produire un clic sonore lors du déplacement de l'élément d'actionnement, et **par le fait que** ce dernier comporte deux nervures (41) aptes à venir appuyer sur lesdites pattes (120).

44. Dispositif de distribution (1) comportant un ensemble de distribution (2) tel que défini dans l'une quelconque des revendications précédentes et deux récipients (3,4) sur lesquels est fixé ledit ensemble de distribution.

45. Dispositif de distribution selon la revendication précédente, **caractérisé par le fait que** les récipients contiennent des produits à mélanger extemporanément.

46. Dispositif de distribution selon l'une des deux revendications immédiatement précédentes, **caractérisé par le fait que** les récipients sont pressurisés.

47. Dispositif selon la revendication précédente, **caractérisé par le fait que** les récipients (3,4) sont munis de valves dont la tige d'actionnement (15) présente une extrémité supérieure (17) dont le positionnement axial est connu avec une tolérance supérieure ou égale à 0,2 mm, voire supérieure ou égale à 0,3 mm.

## Claims

1. A dispenser unit (2) comprising a body (5; 5') and an actuator element (6) movable relative to the body to cause two substances to be dispensed simultaneously in mixed or separate state, the substances being taken from two receptacles (3, 4) in which said substances are stored separately, each receptacle being provided with a pump or a valve including a hollow actuator rod (15) which causes the substance to be dispensed when it is depressed, said dispenser unit including an intermediate member (10; 10') distinct from the actuator element and including two hoods (49) suitable for engaging on the two actuator rods respectively of the receptacles, and the actuator element (6) and the intermediate member (10; 10') being arranged to co-operate, at least while the actuator element is being driven, so as to enable the substances coming from the receptacles to pass towards the actuator element, the dispenser unit being **characterized by** the fact that the actuator element includes at least one internal channel enabling the substances to flow towards a dispenser endpiece (8; 8', 9).

2. A unit according to claim 1, **characterized by** the fact that the actuator element (6) is hinged.

3. A unit according to claim 1 or claim 2, **characterized by** the fact that the intermediate member has an outlet duct (50) through which the substances exit in the separate or mixed state, and by the fact that the actuator element has a bell-mouth (45) suitable for receiving said outlet duct.

4. A unit according to the preceding claim, **characterized by** the fact that the outlet duct and the bell-mouth form a connection that is not leakproof when the actuator element is at rest.

5. A unit according to either one of the two immediately preceding claims, **characterized by** the fact that the outlet duct (50) is received in the bell-mouth (45) of the actuator element with the ability to rock angularly about at least one axis.

6. A unit according to claim 5 **characterized by** the fact that the outlet duet (50) is received in the bell-mouth (45) of the actuator element with the ability to rock angularly about two perpendicular axes.

7. A unit according to any preceding claim, **characterized by** the fact that the body of the dispenser unit has internal tabs (17) suitable for snap-fastening on collars (16') formed on the receptacles.

8. A unit according to any preceding claim, **characterized by** the fact that the actuator element (6) is fixed on the body (5) by snap-fastening.

9. A unit according to the preceding claim, **characterized by** the fact that the body of the dispenser unit has a slot (27) and by the fact that the actuator element has a catch (29) at one end suitable for snap-fastening in said slot.

10. A unit according to the preceding claim, **characterized by** the fact that the slot is set back from a wall (35) against which the actuator element is suitable for coming into abutment when it is moved in a direction opposite from the direction that gives rise to dispensing, said wall preventing the user from lifting the actuator element far enough to gain access to the intermediate member.

11. A unit according to any preceding claim, **characterized by** the fact that the actuator element (6) is pivotally mounted, and when observed along its pivot axis it presents a profile that is generally Γ-shaped.

12. A unit according to any preceding claim, **characterized by** the fact that the actuator element is rigid.

13. A unit according to the preceding claim, **characterized by** the fact that the actuator element has at least one stiffening rib (41) on an inner side, and by the fact that the body of the dispenser unit includes a recess (42) suitable for receiving said stiffening rib when the actuator element is moved towards its dispensing position.

14. A unit according to any preceding claim, **characterized by** the fact that the actuator element has a fixing element (7) for receiving a dispenser endpiece (8, 9) mounted thereon.

15. A unit according to the preceding claim, **characterized by** the fact that the dispenser endpiece (8, 9) is fixed on the actuator element by screw engagement.

16. A unit according to claim 14, **characterized by** the fact that the dispenser endpiece (8) is fixed on the actuator element by snap-fastening, with the ability to turn about an axis.

17. A unit according to any preceding claim, **characterized by** the fact that the dispenser endpiece (8, 8') is straight.

18. A unit according to any one of claims 1 to 16, **characterized by** the fact that the dispenser endpiece (9) is bent.

19. A unit according to any preceding claim, **characterized by** the fact that the free end (70) of the dispenser endpiece (8, 8') is chamfered.

20. A unit according to any preceding claim, **characterized by** the fact that the actuator element has a flow deflector (46).

21. A unit according to any preceding claim, **characterized by** the fact that the intermediate member (10; 10') comprises an elongate tubular portion (47; 47') closed at at least one end by a nozzle piece (60) whose outlet orifice is plugged.

22. A dispenser unit according to any preceding claim, **characterized by** the fact that it includes at least one locking element (80) movable between a locking position and a dispensing position, the locking element when in its locking position enabling to prevent the actuator element from moving far enough to cause substance to be dispensed.

23. A unit according to the preceding claim, **characterized by** the fact that the locking element can turn relative to the actuator element, being secured to the dispenser endpiece and being suitable for coming to bear against the body of the dispenser unit in the locking position.

24. A unit according to any preceding claim, **characterized by** the fact that the intermediate member has at least one longitudinal stiffening rib (51).

25. A unit according to any preceding claim, **characterized by** the fact that the body of the dispenser unit has closure elements (11) fitted to its top surface, which elements are put into place after the intermediate member has been inserted inside the body of the dispenser unit in order to hold the member therein.

26. A unit according to any preceding claim, **characterized by** the fact that the body of the dispenser unit has tubular bearing surfaces (16) defining sockets for receiving the receptacles, and by the fact that the bearing surfaces have notches (22) in which the intermediate member is received.

27. A unit according to the preceding claim, **characterized by** the fact that the intermediate member has at least one rib (51) engaging between the bearing surfaces between the sockets and enabling the intermediate member to be centered inside the body of the dispenser unit.

28. A unit according to any preceding claim, **characterized by** the fact that the intermediate member is retained with perceptible slack inside the body of the dispenser unit whenever the actuator element is not being driven and the dispenser unit is waiting to be mounted on the receptacles.

29. A unit according to any preceding claim, **characterized by** the fact that the intermediate member is arranged to channel the substances separately as far as the actuator element.

30. A unit according to the preceding claim, **characterized by** the fact that the actuator element is arranged to channel the substances separately as far as the dispenser endpiece.

31. A unit according to any one of claims 1 to 28, **characterized by** the fact that the intermediate member is arranged to enable the substances to be mixed together before they reach the actuator element.

32. A unit according to any preceding claim, **characterized by** the fact that the dispenser endpiece includes a mixer element (100) for encouraging mixing between the components.

33. A unit according to the preceding claim, **characterized by** the fact that the mixer element (100) is arranged to force the components to travel in a direction that is not purely axial.

34. A unit according to the preceding claim, **characterized by** the fact that the mixer element (100) is arranged to force the components to travel along a path that includes one or more generally helical portions.

35. A unit according to any one of claims 32 to 34, **characterized by** the fact that the mixer element (100) comprises a succession of identical portions (100a, 100b) through which the substance passes in succession.

36. A unit according to any one of claims 32 to 35, **characterized by** the fact that the mixer element (100) is made separately from the dispenser endpiece and is held axially inside it by coming into abutment at one end against a shoulder (85) and at the other end against a portion of the actuator element on which the dispenser endpiece is mounted.

37. A unit according to any preceding claim, **characterized by** the fact that it is arranged in such a manner that moving the actuator element beyond a predetermined stroke produces an audible click that is perceptible to the user.

38. A unit according to the preceding claim, **characterized by** the fact that it includes at least one elastically-deformable tab (120) which is deformed in one direction while the actuator element is being moved up to a certain threshold from an initial, rest position, and is deformed in the opposite direction once the actuator element has gone past the said threshold.

39. A unit according to claim 37 or claim 38,
**characterized by** the fact that it includes at least one tab (120) made on the body (5') in order to issue an audible click when the actuator element is moved to dispense the substance.

40. A unit according to the preceding claim, **characterized by** the fact that the body has two tabs (120) suitable for being deformed by moving the actuator element (6).

41. A unit according to claim 39 or claim 40,
**characterized by** the fact that said tab(s) (120) is/are connected to a generally plane wall portion (121) and is/are disposed in such a manner as to be deformed out from the plane of said wall portion (121) when the actuator element is moved.

42. A unit according to the preceding claim, **characterized by** the fact that a dimension of said tab(s) decreases towards the free end of each tab.

43. A unit according to any one of claims 38 to 42, **characterized by** the fact that two tabs (120) are made on the body (5') in order to produce an audible click during displacement of the actuator element, and by the fact that said element has two ribs (41) suitable for pressing against said tabs (120).

44. A dispenser assembly (1) comprising a dispenser unit (2) as defined in any preceding claim together with two receptacles (3, 4) on which said dispenser unit is fixed.

45. A dispenser assembly according to the preceding claim, **characterized by** the fact that the receptacles contain substances for mixing extemporaneously.

46. A dispenser assembly according to either one of the two immediately preceding claims, **characterized by** the fact that the receptacles are pressurized.

47. An assembly according to the preceding claim, **characterized by** the fact that the receptacles (3, 4) are provided with valves having actuator rods (15) presenting respective top ends (17) whose axial positions are known with tolerance greater than or equal to 0.2 mm, or indeed greater than or equal to 0.3 mm.

## Patentansprüche

1. Abgabeeinheit (2), umfassend einen Körper (5; 5') und ein Betätigungselement (6), das bezüglich des Körpers beweglich ist, um die gleichzeitige Abgabe von zwei Produkten in gemischtem oder getrenntem Zustand aus zwei Behältern (3, 4) zu bewirken, in denen diese Produkte getrennt gelagert sind, wobei jeder Behälter mit einer Pumpe oder einem Ventil versehen ist, die bzw. das ein hohle Betätigungsstange (15) umfasst, deren Eindrücken die Abgabe des Produkts bewirkt, wobei diese Abgabeeinheit ein von dem Betätigungselement verschiedenes Zwischenorgan (10; 10') umfasst, das zwei Ansätze (49) umfasst, die jeweilig auf die beiden Betätigungsstangen der Behälter aufgesteckt werden können, und das Betätigungselement (6) und das Zwischenorgan (10; 10') ausgebildet sind, mindestens bei der Betätigung des Betätigungselements so zusammenzuwirken, dass der Durchgang der von den Behältern kommenden Produkte zum Betätigungselement gestattet wird, **dadurch gekennzeichnet, dass** das Betätigungselement mindestens einen inneren Kanal umfasst, der das Fließen der Produkte zu einem Abgabeansatz (8; 8'; 9) gestattet.

2. Einheit nach Anspruch 1, **dadurch gekennzeichnet, dass** das Betätigungselement (6) angelenkt ist.

3. Einheit nach einem der Ansprüche 1 und 2, **dadurch gekennzeichnet, dass** das Zwischenorgan eine Austrittsleitung (50) umfasst, über die die Produkte in getrenntem oder gemischtem Zustand austreten, und dass das Betätigungselement eine Mündung (45) umfasst, die diese Austrittsleitung aufnehmen kann.

4. Einheit nach dem vorhergehenden Anspruch, **dadurch gekennzeichnet, dass** die Austrittsleitung und die Mündung eine nicht dichte Verbindung bilden, wenn das Betätigungselement im Ruhezustand ist.

5. Einheit nach einem der beiden unmittelbar vorhergehenden Ansprüche, **dadurch gekennzeichnet, dass** die Austrittsleitung (50) in der Mündung (45) des Betätigungselements mit einer Möglichkeit des Winkelausschlags um mindestens eine geometrische Achse aufgenommen ist.

6. Einheit nach Anspruch 5, **dadurch gekennzeichnet, dass** die Austrittsleitung (50) in der Mündung (45) des Betätigungselements mit einer Möglichkeit des Winkelausschlags um mindestens zwei zueinander senkrechte geometrische Achsen aufgenommen ist.

7. Einheit nach einem der vorhergehenden Ansprüche, **dadurch gekennzeichnet, dass** der Körper der Abgabeeinheit innere Lappen (17) umfasst, die an Kragen (16'), die an den Behältern gebildet sind, einrasten können.

8. Einheit nach einem der vorhergehenden Ansprüche, **dadurch gekennzeichnet, dass** das Betätigungselement (6) an dem Körper (5) durch Einrasten befestigt ist.

9. Einheit nach dem vorhergehenden Anspruch, **dadurch gekennzeichnet, dass** der Körper der Abgabeeinheit einen Schlitz (27) umfasst und dass das Betätigungselement an einem Ende einen Zahn (29) umfasst, der in diesen Schlitz einrasten kann.

10. Einheit nach dem vorhergehenden Anspruch, **dadurch gekennzeichnet, dass** der Schlitz bezüglich einer Wand (35) zurückversetzt angeordnet ist, an der das Betätigungselement in Anschlag kommen kann, wenn es in einer Richtung bewegt wird, die derjenigen, die die Abgabe bewirkt, entgegengesetzt ist, wobei diese Wand den Benutzer daran hindert, das Betätigungselement so weit anzuheben, dass er Zugang zu dem Zwischenorgan erhält.

11. Einheit nach einem der vorhergehenden Ansprüche, **dadurch gekennzeichnet, dass** das Betätigungselement (6) verschwenkbar ist und, wenn man es in der geometrischen Schwenkachse betrachtet, im Profil eine allgemeine Γ-Form besitzt.

12. Einheit nach einem der vorhergehenden Ansprüche, **dadurch gekennzeichnet, dass** das Betätigungselement starr ist.

13. Einheit nach dem vorhergehenden Anspruch, **dadurch gekennzeichnet, dass** das Betätigungselement auf einer Innenseite mindestens eine Versteifungsrippe (41) umfasst und dass der Körper der Abgabeeinheit eine Aussparung (42) umfasst, die die Aufnahme dieser Versteifungsrippe gestattet, wenn das Betätigungselement auf seine Abgabestellung zu bewegt wird.

14. Einheit nach einem der vorhergehenden Ansprüche, **dadurch gekennzeichnet, dass** das Betätigungselement eine Befestigungselement (7) umfasst, das zur Montage eines angebrachten Abgabeansatzes (8, 9) dient.

15. Einheit nach dem vorhergehenden Anspruch, **dadurch gekennzeichnet, dass** der Abgabeansatz (8, 9) an dem Betätigungselement durch Verschraubung befestigt ist.

16. Einheit nach Anspruch 14, **dadurch gekennzeichnet, dass** der Abgabeansatz an dem Betätigungselement durch Einrasten mit der Möglichkeit der Drehung um seine Achse befestigt ist.

17. Einheit nach einem der vorhergehenden Ansprüche, **dadurch gekennzeichnet, dass** der Abgabeansatz (8, 8') gerade ist.

18. Einheit nach einem der Ansprüche 1 bis 16, **dadurch gekennzeichnet, dass** der Abgabeansatz (9) gekröpft ist.

19. Abgabeeinheit nach einem der vorhergehenden Ansprüche, **dadurch gekennzeichnet, dass** das freie Ende (70) des Abgabeansatzes (8, 8') abgeschrägt ist.

20. Abgabeeinheit nach einem der vorhergehenden Ansprüche, **dadurch gekennzeichnet, dass** das Betätigungselement einen Strahlbrecher (46) umfasst.

21. Einheit nach einem der vorhergehenden Ansprüche, **dadurch gekennzeichnet, dass** das Zwischenorgan (10; 10') einen langgestreckten rohrförmigen Teil (47; 47') umfasst, der an mindestens einem Ende durch eine Düse (60) geschlossen ist, deren Austrittsöffnung gestopft ist.

22. Abgabeeinheit nach einem der vorhergehenden Ansprüche, **dadurch gekennzeichnet, dass** sie mindestens ein Verriegelungselement (80) umfasst, das zwischen einer Verriegelungsstellung und einer Abgabestellung beweglich ist und gestattet, wenn es in der Verriegelungsstellung ist, eine Bewegung des Betätigungselements zu verhindert, die ausreicht, um die Abgabe zu verursachen.

23. Einheit nach dem vorhergehenden Anspruch, **dadurch gekennzeichnet, dass** das Verriegelungselement sich bezüglich des Betätigungselements drehen kann, wobei es mit dem Abgabeansatz fest verbunden ist und an dem Körper der Abgabeeinheit in Verriegelungsstellung zur Anlage kommen kann.

24. Einheit nach einem der vorhergehenden Ansprüche, **dadurch gekennzeichnet, dass** das Zwischenorgan mindestens eine Versteifungslängsrippe (51) umfasst.

25. Einheit nach einem der vorhergehenden Ansprüche, **dadurch gekennzeichnet, dass** der Körper der Abgabeeinheit in seinem oberen Teil angebrachte Verschlusselemente (11) umfasst, die nach Einführung des Zwischenorgans in den Körper der Abgabeeinheit angebracht werden, um dieses im Inneren zu halten.

26. Einheit nach einem der vorhergehenden Ansprüche, **dadurch gekennzeichnet, dass** die Abgabeeinheit rohrförmige Auflageflächen (16) umfasst, die Aufnahmen bilden, die dazu bestimmt sind, die Behälter aufzunehmen, und dass diese Auflageflächen Nuten (22) umfassen, in denen das Zwischenorgan aufgenommen ist.

27. Einheit nach dem vorhergehenden Anspruch, **dadurch gekennzeichnet, dass** das Zwischenorgan mindestens eine Rippe (51) umfasst, die zwischen die Auflageflächen außerhalb der Aufnahmen eintritt und die Zentrierung des Zwischenorgans im Inneren des Körpers der Abgabeeinheit gestattet.

28. Einheit nach einem der vorhergehenden Ansprüche, **dadurch gekennzeichnet, dass** das Zwischenorgan in dem Körper der Abgabeeinheit mit einem merklichen Spiel gehalten ist, wenn das Betätigungselement nicht betätigt wird und die Abgabeeinheit in Bereitschaft ist, auf den Behältern montiert zu werden.

29. Einheit nach einem der vorhergehenden Ansprüche, **dadurch gekennzeichnet, dass** das Zwischenorgan ausgebildet ist, um die Produkte getrennt bis zu dem Betätigungselement zu leiten.

30. Einheit nach dem vorhergehenden Anspruch, **dadurch gekennzeichnet, dass** das Betätigungselement ausgebildet ist, um die Produkte getrennt bis zu dem Abgabeansatz zu leiten.

31. Einheit nach einem der Ansprüche 1 bis 28, **dadurch gekennzeichnet, dass** das Zwischenorgan ausgebildet ist, um die Mischung der Produkte zu gestatten, bevor diese das Betätigungselement erreichen.

32. Einheit nach einem der vorhergehenden Ansprüche, **dadurch gekennzeichnet, dass** der Abgabeansatz ein Mischelement (100) umfasst, das dazu bestimmt ist, die Mischung der Bestandteile zu begünstigen.

33. Einheit nach dem vorhergehenden Anspruch, **dadurch gekennzeichnet, dass** das Mischelement (100) ausgebildet ist, um die Bestandteile zu zwingen, sich in einer nicht rein axialen Richtung zu bewegen.

34. Einheit nach dem vorhergehenden Anspruch, **dadurch gekennzeichnet, dass** das Mischelement (100) ausgebildet ist, um die Bestandteile zu zwingen, sich auf einem Weg zu bewegen, der einen oder mehrere allgemein schraubenförmige Abschnitte umfasst.

35. Einheit nach einem der Ansprüche 32 bis 34, **dadurch gekennzeichnet, dass** das Mischelement (100) eine Folge von identischen Teilen (100a, 100b) umfasst, die von dem Produkt nacheinander durchquert werden.

36. Einheit nach einem der Ansprüche 32 bis 35, **dadurch gekennzeichnet, dass** das Mischelement (100) außerhalb des Abgabeansatzes hergestellt ist und axial in dessen Innerem durch Anschlag an einem Ende an einer Schulter (85) und am anderen Ende an einem Teil des Betätigungselements, auf dem der Abgabeansatz montiert ist, blockiert ist.

37. Einheit nach einem der vorhergehenden Ansprüche, **dadurch gekennzeichnet, dass** sie so ausgebildet ist, dass die Bewegung des Betätigungselements über einen vorbestimmten Weg hinaus ein für einen Benutzer wahrnehmbares Klickgeräusch erzeugt.

38. Einheit nach dem vorhergehenden Anspruch, **dadurch gekennzeichnet, dass** sie mindestens einen elastisch verformbaren Lappen (120) umfasst, der in einem Sinn verformt wird, wenn das Betätigungselement aus einer Anfangsruhetellung heraus bis zu einer gewissen Schwelle bewegt wird, und sich im anderen Sinn verformt, wenn das Betätigungselement diese Schwelle überschritten hat.

39. Einheit nach einem der Ansprüche 37 bis 38, **dadurch gekennzeichnet, dass** sie mindestens einen Lappen (120) umfasst, der auf dem Körper (5') vorgesehen ist, um ein Klickgeräusch zu erzeugen, wenn das Betätigungselement bewegt wird, um Produkt abzugeben.

40. Einheit nach dem vorhergehenden Anspruch, **dadurch gekennzeichnet, dass** der Körper zwei Lappen (120) umfasst, die durch die Bewegung des Betätigungselements (6) verformt werden können.

41. Einheit nach einem der Ansprüche 39 und 40, **dadurch gekennzeichnet, dass** der oder die Lappen (120) an einen allgemein ebenen Wandabschnitt (121) anschließen und so angeordnet sind, dass sie sich aus der Ebene dieses Wandabschnitts (121) heraus bei einer Bewegung des Betätigungselements verformen.

42. Einheit nach dem vorhergehenden Anspruch, **dadurch gekennzeichnet, dass** eine Abmessung des oder der Lappen in Richtung des freien Endes jedes Lappens abnimmt.

43. Einheit nach einem der Ansprüche 38 bis 42, **dadurch gekennzeichnet, dass** an dem Körper (5') zwei Lappen (120) vorgesehen sind, um ein Klickgeräusch bei der Bewegung des Betätigungselements zu erzeugen, und dass letzteres zwei Rippen (41) umfasst, die auf die Lappen (120) drücken können.

44. Abgabevorrichtung (1), umfassend eine Abgabeeinheit (2), wie sie in einem der vorhergehenden Ansprüche definiert ist, und zwei Behälter (3, 4), auf denen die Abgabeeinheit befestigt ist.

45. Abgabevorrichtung nach dem vorhergehenden Anspruch, **dadurch gekennzeichnet, dass** die Behälter zum Zeitpunkt des Gebrauchs zu mischende Produkte enthalten.

46. Abgabevorrichtung nach einem der beiden unmittelbar vorhergehenden Ansprüche, **dadurch gekennzeichnet, dass** die Behälter unter Druck stehen.

47. Vorrichtung nach dem vorhergehenden Anspruch, **dadurch gekennzeichnet, dass** die Behälter (3, 4) mit Ventilen versehen sind, deren Betätigungsstange (15) eine oberes Ende (17) aufweist, dessen axiale Positionierung mit einer Toleranz von mehr als oder gleich 0,2 mm oder auch mehr als oder gleich 0,3 mm bekannt ist.
